# EUROPÄISCHE PATENTSCHRIFT

(11) **EP 1 311 760 B1**
(45) Veröffentlichungstag und Bekanntmachung des Hinweises auf die Patenterteilung: **14.09.2005**
(21) Anmeldenummer: 01945062.6
(22) Anmeldetag: 28.04.2001
(51) Int. Cl.: F04B 1/04

(54) **HYDRAULISCHE RADIALKOLBENMASCHINE**
HYDRAULIC RADIAL PISTON ENGINE
MACHINE HYDRAULIQUE A PISTONS RADIAUX

(30) Priorität: 23.08.2000 DE 10041318
(43) Veröffentlichungstag der Anmeldung: 21.05.2003
(73) Patentinhaber: Bosch Rexroth AG, 70184 Stuttgart (DE)
(72) Erfinder: SHRIVE, Chris, Dunfermline, Fife KY12 8DP (GB)
(86) Internationale Anmeldenummer: PCT/EP2001/004803
(87) Internationale Veröffentlichungsnummer: WO 2002/016769

(56) Entgegenhaltungen:
- EP-A- 0 607 069
- DE-A- 19 618 793
- US-A- 4 747 339
- US-A- 5 179 889

## Beschreibung

Die Erfindung geht aus von einer hydraulischen Radialkolbenmaschine, die die Merkmale aus dem Oberbegriff des Patentanspruchs 1 aufweist.

Eine solche hydraulische Radialkolbenmaschine ist aus der DE 196 18 793 A1 bekannt. Der Rotor befindet sich innerhalb des Hubrings und besitzt eine Vielzahl von bezüglich seiner Drehachse radial ausgerichtete Kolbenaufnahmen, die nach außen zum Hubring zu offen sind. In jeder Kolbenaufnahme befindet sich ein Kolben, von dem in einer Lageraufnahme eine zylindrische Rolle getragen wird, die an einer Hubkurve des Hubrings anliegt. Beim Einsatz als Motor wird ein Arbeitsraum radial innen an den Kolben mit einer Druckmittelquelle verbunden, wenn sich eine Rolle an einer nach außen abfallenden Flanke des Hubrings befindet, während der Arbeitsraum von Druck entlastet wird, wenn sich die Rolle an einer nach innen ansteigenden Flanke des Hubrings befindet. Dadurch wird ein Drehmoment erzeugt, das zu einer relativen Verdrehung zwischen Rotor und Hubring führt. Die Höhe des maximal erzeugbaren Drehmoments hängt vom Druck, mit dem die Kolben maximal beaufschlagbar sind und von der Größe der Kolbenfläche ab, an der der Druck wirkt. Um bei einer gegebenen Baugröße einer hydraulischen Radialkolbenmaschine ein großes Drehmoment erzeugen zu können, strebt man also einen großen Querschnitt der Kolben an. Allerdings kann ein Kolben nur in relativ großer Entfernung von der Drehachse des Rotors einen großen Querschnitt haben, da sonst zwischen den einzelnen Kolbenaufnahmen zu wenig Rotormaterial vorhanden wäre, um ein Reißen des Rotors sicher zu vermeiden. Gleichbleibenden Kolbenquerschnitt über die gesamte Länge des Kolbens vorausgesetzt, wäre dann die Führungslänge für den Kolben sehr klein.

Aus der DE 196 18 793 A1, aber z. B auch aus der DE 40 37 455 C1 oder aus der EP 0 607 069 B1 ist es bekannt, bei Radialkolbenmaschinen eine große wirksame Kolbenfläche und eine lange Führungslänge dadurch zu erhalten, daß man die Kolben als Stufenkolben und die Kolbenaufnahmen entsprechend als gestufte Aufnahmen ausbildet. Jede Kolbenaufnahme besitzt eine erste Teilaufnahme, die sich radial ganz außen im Rotor befindet, und eine zweite Teilaufnahme, die sich näher an der Drehachse als die erste Teilaufnahme befindet und deren Querschnitt kleiner als der Querschnitt der ersten Teilaufnahme ist. Jeder Kolben besitzt einen ersten Kolbenabschnitt, der gleitend in der ersten Teilaufnahme geführt ist, und einen einen kleineren Querschnitt als der erste Kolbenabschnitt aufweisenden zweiten Kolbenabschnitt, der gleitend in der zweiten Teilaufnahme geführt ist. Die sich radial weiter innen als der erste Kolbenabschnitt befindlichen Freiräume, nämlich ein Ringraum, der senkrecht zur Kolbenachse durch die Wand der ersten Teilaufnahme und durch den zweiten Kolbenabschnitt und axial durch die Stufen am Kolben und in der Kolbenaufnahme begrenzt wird, und ein vollzylindrischer Raum hinter dem zweiten Kolbenabschnitt sind fluidisch offen miteinander verbunden, so daß die wirksame Druckfläche durch den großen Querschnitt des ersten Kolbenabschnitts gegeben ist. Geführt ist ein Kolben im ersten Kolbenabschnitt und am Ende des zweiten Kolbenabschnitts, so daß die Führungslänge groß ist. Die fluidische Verbindung zwischen dem Ringraum und dem Raum hinter dem zweiten Kolbenabschnitt kann durch Bohrungen innerhalb des zweiten Kolbenabschnitts, durch eine Längsnut in der zweiten Teilaufnahme oder auch, wie dies in der EP 0 607 069 B1 und in der DE 196 18 793 A1 gezeigt ist, durch parallel zur Kolbenachse oder auch konisch zu dieser liegende Abflachungen am zweiten Kolbenabschnitt hergestellt sein.

Bei der aus der DE 196 18 793 A1 bekannten Radialkolbenmaschine haben die erste Teilaufnahme einer Kolbenaufnahme und der erste Kolbenabschnitt einen von der Kreisform abweichenden Führungs- und Dichtquerschnitt. Dieser Querschnitt weist zwei parallel zur Drehachse der Rolle verlaufende Längsseiten und zwei Halbkreise auf, die die Längsseiten miteinander verbinden. Durch Kolbenaufnahmen und Kolben mit einem derartigen in Richtung der Drehachsen von Rotor und Rollen länglichen Querschnitt gelingt es, eine große Kolbenfläche zu erhalten, ohne den Durchmesser des Rotors und damit der gesamten Radialkolbenmaschine zu vergrößern. Allerdings ist eine Vergrößerung in axialer Richtung notwendig, wenn die Kolbenfläche größer als bei einem kreisrunden Kolbenquerschnitt sein soll.

Die halbkreisförmigen Abschnitte im Querschnitt bringen es außerdem mit sich, daß die Rollen in Richtung ihrer Drehachsen kürzer als die Kolbenaufnahmen und die Kolben sind und es notwendig ist, sie durch um den Rotor umlaufende Ringe in ihrer axialen Position zu sichern.

Der Erfindung liegt die Aufgabe zugrunde, eine hydraulische Radialkolbenmaschine, die die Merkmale aus dem Oberbegriff des Patentanspruchs 1 aufweist, so weiterzuentwickeln, daß bei einer gegebenen Baugröße ein größeres Hubvolumen pro Kolben möglich ist und somit ein größeres Drehmoment erzeugt werden kann und daß die Rollen auf einfache Weise in axialer Richtung in ihrer Position gesichert sind.

Das angestrebte Ziel läßt sich bei einer gattungsgemäßen hydraulischen Radialkolbenmaschine nach der Erfindung dadurch erreichen, daß, wie dies im kennzeichnenden Teil des Patentanspruchs 1 angegeben ist, die Kolbenaufnahmen zwei senkrecht zu der Drehachse der Rollen ausgerichtete Wandabschnitte aufweisen und daß der Abstand der beiden Stirnflächen einer Rolle nur geringfügig kleiner als der Abstand der beiden ebenen Wandabschnitte der Kolbenaufnahmen ist. Durch die beiden ebenen Wandabschnitte wird, selbst wenn deren Abstand voneinander nicht größer ist als der Durchmesser einer kreisrunden Kolbenaufnahme in einem in radialer Richtung gleich großen Rotor, die vom Druck beaufschlagbare Kolbenfläche gegenüber einem kreisrunden Kolben vergrößert, ohne daß der Rotor in Achsrichtung länger sein müßte. Zudem werden die beiden ebenen Wandabschnitte dafür ausgenutzt, um die Rollen axial zu sichern. Die Rollen sind länger als bei kreisrunden Kolbenaufnahmen und kreisrunden Kolben mit gleicher Ausdehnung in Achsrichtung und in peripherer Richtung. Entsprechend größer kann ihre Lagerfläche im Kolben und ihre Anlagelinie bzw. Anlagefläche am Hubring gemacht werden. Dadurch sind die Bauteile bei gleichem notwendigen Drehmoment weniger belastet bzw. vermögen ohne Schaden ein höheres Drehmoment zu übertragen.

Vorteilhafte Ausgestaltungen einer erfindungsgemäßen hydraulischen Radialkolbenmaschine kann man den Unteransprüchen entnehmen.

Theoretisch erhält man bei gegebener Größe des Rotors die größtmögliche Kolbenfläche durch rechteckige Querschnitte von Kolben und Kolbenaufnahme. Allerdings läßt sich eine rechteckige oder nahezu rechteckige Kolbenaufnahme nur schwierig herstellen und birgt die Gefahr von Kerbspannungen am Rotor in sich. Bevorzugt sind deshalb gemäß Patentanspruch 2 die beiden ebenen Wandabschnitte einer Kolbenaufnahme schmäler als der Durchmesser einer Rolle. Die Rollen sind an beiden Enden zu einem im Durchmesser kleineren Bund abgesetzt ist, dessen Durchmesser höchstens so groß wie die Breite einer ebenen Wand einer Kolbenaufnahme ist. Diese Ausbildung ermöglicht es, die Kontur der Kolbenaufnahmen mit einem Fräswerkzeug und mit einem Schleifwerkzeug herzustellen, dessen Durchmesser größer ist als die halbe Differenz zwischen der peripheren Ausdehnung einer Kolbenaufnahme und dem Durchmesser einer Rolle. Ein solches Fräswerkzeug ist stabiler und arbeitet schneller als ein im Durchmesser kleineres Werkzeug. Zudem begrenzt ein relativ großer Radius im Anschluß an die ebenen Wandabschnitte die Kerbbelastung des Rotors. Insbesondere beträgt gemäß Patentanspruch 3 die Breite eines ebenen Wandabschnitts einer Kolbenaufnahme nur etwa sechzig Prozent des Durchmessers einer Rolle.

Gemäß Patentanspruch 4 sind die Bunde an den Stirnseiten einer Rolle so kurz wie möglich, damit die Rollen eine große Abstützfläche am Kolben und eine lange Abstützung am Hubring haben.

Bevorzugt schließt sich gemäß Patentanspruch 5 beidseits an jeden ebenen Wandabschnitt einer Kolbenaufnahme ein einen konstanten Radius aufweisender gekrümmter Wandabschnitt an, der sich vorzugsweise wenigstens annähernd über neunzig Grad erstreckt. Der Radius dieses Wandabschnitts stimmt mit dem Radius der Werkzeuge, mit denen die Kontur der Kolbenaufnahmen hergestellt wird, überein und läßt sich somit schnell bearbeiten.

Besitzt eine erfindungsgemäße Radialkolbenmaschine entsprechend der DE 196 18 793 A1 Kolbenaufnahmen, die jeweils eine sich radial ganz außen im Rotor befindliche, erste Teilaufnahme und eine im Querschnitt kleinere zweite Teilaufnahme aufweisen, die sich näher an der Drehachse des Rotors als die erste Teilaufnahme befindet, in die die Kolben mit einem Führungsfortsatz eintauchen, so ist der Querschnitt der zweiten Teilaufnahme gemäß Patentanspruch 7 vorteilhafterweise kreisrund.

Insbesondere sind gemäß Patentanspruch 8 der Radius eines sich an einen ebenen Wandabschnitt anschließenden gekrümmten Wandabschnitts der ersten Teilaufnahme und der Radius der zweiten, kreisrunden Teilaufnahme einer Kolbenaufnahme gleich, so daß beide Teilaufnahmen mit denselben Fräs- und Schleifwerkzeugen fertigbearbeitet werden können.

Ein Ausführungsbeispiel einer erfindungsgemäßen hydraulischen Radialkolbenmaschine ist in den Zeichnungen dargestellt. Anhand der Figuren dieser Zeichnungen wird die Erfindung nun näher erläutert.

Es zeigen
- Figur 1: das Ausführungsbeispiel in einem Längsschnitt, wobei in der oberen Hälfte der Längsschnitt in einer ersten Ebene und in der unteren Hälfte in einer zweiten Ebene liegt und sich der sichtbare Radialkolben in seinem äußeren Totpunkt befindet,
- Figur 2: einen Ausschnitt aus Figur 1 im Bereich des sichtbaren Radialkolbens, der sich nun jedoch in seinem inneren Totpunkt befindet,
- Figur 3: eine Ansicht von radial außen auf eine Kolbenaufnahme und einen darin befindlichen Radialkolben und
- Figur 4: eine Seitenansicht des Radialkolbens aus Figur 3 in Richtung der Drehachse der Rolle.

Die in den Figuren 1 und 2 ganz bzw. teilweise gezeigte Radialkolbenmaschine wird hauptsächlich als Radialkolbenmotor verwendet und besitzt ein Gehäuse 12, das sich im wesentlichen aus zwei Gehäusetöpfen 13 und 14 und einem zwischen diesen angeordneten Hubring 15 zusammensetzt. Die genannten drei Teile sind mittels Schrauben 10 koaxial und fluiddicht aneinander gehalten. Die Innenfläche des Hubrings 15 ist als Hubkurve 16 mit einer Vielzahl von nach innen vorspringenden Nocken 17 ausgebildet. Innerhalb des Hubrings 15 befindet sich ein Rotor 18, der um eine mit der Achse der Gehäuseteile zusammenfallenden Drehachse 19 drehbar ist. Der Rotor 18 besitzt einen mit einer Innenverzahnung versehenen, zentrischen Durchgang 20, in dem ein End-abschnitt 21 einer Abtriebswelle 22, der mit einer der Innenverzahnung des Durchgangs 20 entsprechenden Außenverzahnung versehen ist, axial verschiebbar aufgenommen ist. Die Abtriebswelle 22 ist über eine Lageranordnung 30 gegenüber dem Gehäuse 12 drehbar gelagert. Die Lageranordnung umfaßt dabei zwei Kegelrollenlager 31 und 32, die im Gehäuseteil 13 untergebracht sind und hohe Axial- und Radialkräfte übertragen können. Der zweite Endabschnitt 33 der Abtriebswelle 22 ragt aus dem Gehäuseteil 13 heraus und weist außerhalb von diesem einen Wellenflansch 34 zur Befestigung an einem nicht dargestellten Antriebselement eines anzutreibenden Geräts, beispielsweise an einem Rad eines Laders, auf.

Im Rotor 18 sind eine Vielzahl von bezüglich der Drehachse 19 sternförmig radial ausgerichteten und nach außen zum Hubring 15 hin offene Kolbenaufnahmen 35 ausgebildet. An einer Kolbenaufnahme 35 können zwei Teilaufnahmen unterschieden werden. Eine erste Teilaufnahme 36 befindet sich außen am Rotor 18 und besitzt einen großen, von der Kreisform abweichenden und bezüglich einer Mittelachse 37 zweifach symmetrischen Querschnitt, wie dies näher aus Figur 3 hervorgeht. Zweifach symmetrisch bedeutet dabei, daß der Querschnitt erst nach einer Drehung von 180 Grad um die Mittelachse wieder mit sich selbst zur Dekkung kommt. Die zweite Teilaufnahme 38, die sich nach innen hin an die Teilaufnahme 36 anschließt, ist im Querschnitt kreiszylindrisch, wobei der Durchmesser wesentlich kleiner ist als die Erstreckung der ersten Teilaufnahme 36 in Richtung der Drehachse 19 und in peripherer Richtung des Rotors 18. Die Achse der Teilaufnahme 38 fällt mit der Mittelachse 37, die als Achse der gesamten Kolbenaufnahme 35 bezeichnet werden kann, zusammen. Die beiden Teilaufnahmen 36 und 38 gehen in einer ringförmigen Schulter 39 ineinander über, die senkrecht auf der Mittelachse 37 steht. Der Querschnitt der Teilaufnahme 36 bleibt von der Schulter 39 aus bis an die Außenseite des Rotors 18 gleich.

Gemäß Figur 3 hat die erste Teilaufnahme 36 einer Kolbenaufnahme 35 ein bestimmtes erstes maximales Maß in Richtung der Drehachse 19 und ein etwas kleineres zweites maximales Maß senkrecht zu einer durch die Drehachse 19 und die Mittelachse 37 aufgespannten Ebene 41. Sie weist zwei ebene, sich einander in Richtung der Drehachse 19 gegenüberliegende, also parallel zu einer senkrecht auf der Drehachse 19 stehenden Ebene 42 liegende Wandabschnitte 43 und 44 auf, von denen jeder symmetrisch beidseits der Ebene 41 liegt und senkrecht zu dieser Ebene 41 etwas weniger als halb so breit wie die maximale Erstreckung der Kolbenaufnahme 35 in dieser Richtung ist. Auf jeder Seite schließt sich an jeden ebenen Wandabschnitt 43, 44 ein Wandabschnitt 45 an, der eine konstante Krümmung, also konstanten Radius hat und sich über einen Winkel von etwa 75 bis 80 Grad erstreckt. Der Radius ist geringfügig größer als ein Viertel des Abstandes der beiden ebenen Wandabschnitte 43 und 44 voneinander. Der Übergang zwischen dem einen Ende eines Wandabschnitts 43, 44 und einem Wandabschnitt 45 ist dabei stetig. Auch der Übergang zwischen dem zweiten Ende eines Wandabschnitts 45 und einem sich daran anschließenden, zwischen den beiden zweiten Enden zweier Wandabschnitte 45 verlaufenden Wandabschnitt 46 ist stetig, wobei die beiden Wandabschnitte 46, von der Mittelachse 37 aus gesehen, leicht nach außen gebogen sind und in der Ebene 42 den größten Abstand voneinander haben. Insgesamt hat also die erste Teilaufnahme 36 einer Kolbenaufnahme 35 einen stark abgerundeten, einem Rechteck ähnlichen Querschnitt.

Die zweite Teilaufnahme 38 einer Kolbenaufnahme 35 besitzt einen kreisrunden Querschnitt, hat also die Form eines Kreiszylinders. Der Radius dieses Kreiszylinders ist gleich dem Radius der Wandabschnitte 45 der ersten Teilaufnahme 36, so daß beide Teilaufnahmen mit denselben den Radius der zweiten Teilaufnahme aufweisenden Werkzeugen fertigbearbeitet werden können.

In jeder Kolbenaufnahme 35 befindet sich ein Kolben 50, an dem man entsprechend den zwei Teilaufnahmen 36 und 38 einer Kolbenaufnahme 35 zwei in Richtung der Mittelachse 37 hintereinanderliegende und hinsichtlich ihrer umlaufenden Außenfläche voneinander unterscheidbare Kolbenabschnitte 51 und 52 erkennen kann. Der erste Kolbenabschnitt 51 ist in der ersten Teilaufnahme 36 einer Kolbenaufnahme 35 gleitend verschiebbar geführt und hat unter Berücksichtigung des für seine Beweglichkeit vorgesehenen Spiels den gleichen Querschnitt wie die erste Teilaufnahme 36 der Kolbenaufnahme 35. In dem Kolbenabschnitt 51 läuft in der Nähe des unteren Endes eine radial offene Nut 53 herum, in der sich ein metallischer Dichtring 54 befindet, der an der Wand der Teilaufnahme 36 entlanggleitet. Der zweite Kolbenabschnitt 52 ist als Zweiflach ausgebildet und hat nur Führungsfunktion. Er besitzt für seine Führungsfunktion zumindest über eine gewisse Strecke von seinem unteren Ende her außerhalb der beiden Abflachungen 55 einen Durchmesser, der dem Durchmesser der zweiten Teilaufnahme 38 einer Kolbenaufnahme 35 entspricht. Die beiden Abflachungen 55 stehen senkrecht auf der Drehachse 19 des Rotors. In Richtung der Kolbenachse, die gleich der Mittelachse 37 einer Kolbenaufnahme ist, ist der Kolbenabschnitt 52 so lang, daß er in jeder Hubposition des Kolbens 50 noch in die Teilaufnahme 38 eintaucht, so daß der Kolben außer in der Teilaufnahme 36 immer auch in der Teilaufnahme 38 geführt ist. Über die Abflachungen 55 sind der Freiraum, den der Kolben in der Teilaufnahme 38 beläßt, und der Freiraum, den der Kolben 50 unterhalb des Dichtrings 54 in der Teilaufnahme 36 zwischen sich und der Schulter 39 beläßt, fluidisch offen miteinander verbunden.

In einem geringen Abstand radial außerhalb der Nut 53 und des Dichtrings 54 ist der Kolbenabschnitt 51 nach Art einer Half-Pipe ausgebildet, durch die eine durchgehende Lageraufnahme 56 mit einer Lagerschale 57 für eine Rolle 58 gebildet ist, die an dem Hubring 15 anliegt. Die Achsen 59 der Rollen verlaufen parallel zu der Drehachse 19 des Rotors 18. Eine Rolle 58 ist in Richtung ihrer Achse geringfügig kürzer als der Abstand zwischen den beiden ebenen Wandabschnitten 44 einer Kolbenaufnahme 35 und liegt jedem dieser Wandabschnitte mit einer ebenen Stirnfläche 60 gegenüber. Somit sind die Rollen 58 in jeder Hubposition der Kolben 50 in ihrer axialen Position gesichert. Die Rollen sind sehr lang und haben deshalb eine große Anlagelinie bzw. Anlagefläche an der Hubkurve 16. Die beiden ebenen Wandabschnitte 44 sind in eine Richtung senkrecht zu der Ebene 41 schmäler als der Durchmesser einer Rolle 58. Deshalb ist jede Stirnfläche 60 an einem Bund 61 ausgebildet, in dem eine Rolle 58 an ihrem Ende auf einen kleineren, etwa der Breite der Wandabschnitte 44 entsprechenden Durchmesser abgesetzt ist. Wie man aus Figur 1 ersieht, ist der Durchmesser der Bunde 61 so groß, daß sich die Stirnflächen 60 und die ebenen Wandabschnitten 44 der Kolbenaufnahmen auch noch in der äußersten Hubposition eines Kolbens 50 gegenüberliegen und die Rollen 58 in axialer Richtung sichern.

Aufgrund der nicht kreisförmigen Querschnitte der Kolbenaufnahmen 35 und der Kolben 50 ist eine Verdrehsicherheit um die Mittelachse 37 ohne weiteres gegeben.

Jeder Kolbenaufnahme 35 ist eine im Rotor 18 parallel zu dessen Drehachse 19 verlaufende, von der einen Stirnseite des Rotors ausgehende und in die Teilaufnahme 38 mündende Zutrittsbohrung 65 zugeordnet, über die im Betrieb des Radialkolbenmotors Hydraulikfluid zu- und abgeführt wird. Dies geschieht über einen Kommutator 66, der im Gehäuseteil 14 fluiddicht und drehfest angeordnet ist. Zwischen ihm und dem Gehäuseteil 14 sind zwei voneinander getrennte Ringräume 67 und 68 ausgebildet, die mit einem nach außen führenden Zuflußkanal 69 bzw. Abflußkanal 70 verbunden sind. Von der dem Rotor 18 zugewandten Stirnseite des Kommutators 66 gehen gleichmäßig verteilt eine der Anzahl der Nocken 17 der Hubkurve entsprechende Anzahl von Axialkanälen 71 aus, die in den Ringraum 67 münden. Zwischen jeweils zwei Axialkanälen 71 verlaufen ebenfalls von der besagten Stirnseite des Kommutators aus und im gleichen Abstand von der Drehachse 19 wie die Axialkanäle 71 kürzere Axialkanäle 72, die mit dem Ringraum 68 verbunden sind. Im Betrieb wird beim Auflaufen einer Rolle 58 auf einen Nocken 17 der Hubkurve aus dem Arbeitsraum der entsprechenden Kolbenaufnahme 35 Hydraulikfluid über die Bohrung 65 des Rotors 18 und über einen der Axialkanäle 71 drucklos verdrängt. Im Bereich der Kuppe eines Nockens 17 gerät die Bohrung 65 außer Überdeckung mit dem entsprechenden Axialkanal 71 und kurz darauf in Überdeckung mit einem der Axialkanäle 72. Nun wird dem Arbeitsraum Hydraulikfluid zugeführt, so daß der Kolben 50 nach außen gedrängt wird und beim Ablaufen der Rolle 58 von einem Nocken 17 ein Drehmoment erzeugt wird.

## Patentansprüche

1. Hydraulische Radialkolbenmaschine mit einem gehäusefesten, insbesondere mehrhubigen Hubring (15),
mit einem um eine Drehachse (19) drehbar gegenüber dem Hubring (15) gelagerten Rotor (18), der eine Vielzahl von bezüglich der Drehachse (19) radial ausgerichteten Kolbenaufnahmen (35) aufweist,
mit einer Vielzahl von Kolben (50), von denen jeweils einer in einer Kolbenaufnahme (35) verschiebbar gelagert ist und die wenigstens über einen Teil ihrer Länge einen von einer Kreisform abweichenden Führungs- und Dichtquerschnitt aufweisen, der mit einem entsprechend von der Kreisform abweichenden, bis zur Außenseite des Rotors gleichbleibenden Führungs- und Dichtquerschnitt der Kolbenaufnahmen (35) übereinstimmt,
und mit von den Kolben (50) in Lageraufnahmen (56) getragenen und mit ihrer Drehachse (59) in Richtung der Drehachse des Rotors (18) ausgerichteten zylindrischen Rollen (58), über die die Kolben (50) am Hubring (15) abstützbar sind und die zwei senkrecht zu ihrer Drehachse (59) verlaufende, einander abgewandte Stirnflächen (60) haben,
**dadurch gekennzeichnet, daß** die Kolbenaufnahmen (35) zwei senkrecht zu der Drehachse (59) der Rollen (58) ausgerichtete Wandabschnitte (44) aufweisen und daß der Abstand der beiden Stirnflächen (60) einer Rolle (58) nur geringfügig kleiner als der Abstand der beiden ebenen Wandabschnitte (44) der Kolbenaufnahmen (35) ist.

2. Hydraulische Radialkolbenmaschine nach Anspruch 1, **dadurch gekennzeichnet, daß** die beiden ebenen Wandabschnitte (44) einer Kolbenaufnahme (35) schmäler sind als der Durchmesser einer Rolle (58) und daß eine Rolle (58) an beiden Enden zu einem im Durchmesser kleineren Bund (61) abgesetzt ist, dessen Durchmesser höchstens so groß wie die Breite eines ebenen Wandabschnitts (44) einer Kolbenaufnahme (35) ist.

3. Hydraulische Radialkolbenmaschine nach Anspruch 2, **dadurch gekennzeichnet, daß** die Breite eines ebenen Wandabschnitts (44) einer Kolbenaufnahme (35) nur etwa sechzig Prozent des Durchmessers einer Rolle (58) beträgt.

4. Hydraulische Radialkolbenmaschine nach Anspruch 2 oder 3, **dadurch gekennzeichnet, daß** die Ausdehnung des Bundes (61) in Richtung der Achse (59) einer Rolle (58) etwa ein Vierzigstel der Gesamtlänge einer Rolle (58) beträgt.

5. Hydraulische Radialkolbenmaschine nach einem vorhergehenden Anspruch, **dadurch gekennzeichnet, daß** sich beidseits an jeden ebenen Wandabschnitt (44) einer Kolbenaufnahme (35) ein einen konstanten Radius aufweisender gekrümmter Wandabschnitt (45) anschließt.

6. Hydraulische Radialkolbenmaschine nach Anspruch 5, **dadurch gekennzeichnet, daß** sich der gekrümmte Wandabschnitt (45) wenigstens annähernd über neunzig Grad erstreckt.

7. Hydraulische Radialkolbenmaschine nach einem vorhergehenden Anspruch, **dadurch gekennzeichnet, daß** die Kolbenaufnahmen (35) jeweils eine sich radial ganz außen im Rotor (18) befindliche, erste Teilaufnahme (36) mit dem von der Kreisform abweichendem Querschnitt und eine im Querschnitt kleinere zweite Teilaufnahme (38) aufweisen, die sich näher an der Drehachse (19) des Rotors (18) als die erste Teilaufnahme (36) befindet, in die die Kolben (50) mit einem Führungsfortsatz (52) eintauchen und deren Querschnitt kreisrund ist.

8. Hydraulische Radialkolbenmaschine nach den Ansprüchen 6 und 7, **dadurch gekennzeichnet, daß** der Radius eines sich an einen ebenen Wandabschnitt (44) anschließenden gekrümmten Wandabschnitts (45) und der Radius der zweiten, kreisrunden Teilaufnahme (38) einer Kolbenaufnahme (35) gleich sind.

## Claims

1. A hydraulic radial piston engine comprising a cam ring, in particular a multi―cam cam ring (15) which is fixed to the casing,
a rotor (18) which is mounted opposite the cam ring (15) such that it can be rotated about an axis of rotation (19) and has a large number of piston seats (35) aligned radially with respect to the axis of rotation (19),
a large number of pistons (50), of which in each case one is displaceably mounted in a piston seat (35) and which, over at least part of its length, has a guide and sealing cross section that differs from a circular shape and matches a guide and sealing cross section of the piston seats (35), which differs in a corresponding manner from a circular shape and remains constant as far as the outside of the rotor,
and cylindrical rollers (58) which are borne by the pistons (50) in bearing seats (56) and are aligned with their axis of rotation (59) in the direction of the axis of rotation of the rotor (18), via which the pistons (50) can be supported on the cam ring (15) and which have two end faces (60) that face away from each other and run at right angles to their axis of rotation (59),
**characterized by** the fact that the piston seats (35) have two wall sections (44) aligned at right angles to the axis of rotation (59) of the rollers (58), and by the fact that the distance between the two end faces (60) of a roller (58) is only slightly smaller than the distance between the two flat wall sections (44) of the piston seats (35).

2. A hydraulic radial piston engine according to claim 1, **characterized by** the fact that the two flat wall sections (44) of a piston seat (35) are narrower than the diameter of a roller (58), and by the fact that a roller (58) is offset at both ends to form a collar (61) of smaller diameter, whose diameter is at most as large as the width of a flat wall section (44) of a piston seat (35).

3. A hydraulic radial piston engine according to claim 2, **characterized by** the fact that the width of a flat wall section (44) of a piston seat (35) amounts to only about sixty percent of the diameter of a roller (58).

4. A hydraulic radial piston engine according to claim 2 or 3, **characterized by** the fact that the extent of the collar (61) in the direction of the axis (59) of a roller (58) amounts to about one-fortieth of the total length of a roller (58).

5. A hydraulic radial piston engine according to any of the preceding claims, **characterized by** the fact that both sides of each flat wall section (44) of a piston seat (35) are adjoined by a curved wall section (45) which has a constant radius.

6. A hydraulic radial piston engine according to claim 5, **characterized by** the fact that the curved wall section (44) extends at least approximately over ninety degrees.

7. A hydraulic radial piston engine according to any of the preceding claims, **characterized by** the fact that the piston seats (35) each have a first part seat (36) located radially at the extreme outside in the rotor (18) and having a cross section deviating from the circular shape, and a second part seat (38) with a smaller cross section, which is located closer to the axis of rotation (19) of the rotor (18) than the first part seat (36), into which the pistons (50) penetrate with a guide extension (52) and whose cross section is circular.

8. A hydraulic radial piston engine according to claims 6 and 7, **characterized by** the fact that the radius of a curved wall section (45) adjoining a flat wall section (44), and the radius of the second, circular part seat (38) of a piston seat (35) are equal.

## Revendications

1. Une machine hydraulique à pistons radiaux dotée d'un stator (15), qui est solidaire avec le corps et en particulier produit plusieurs courses,
dotée d'un rotor (18), qui est logé de façon à pouvoir tourner autour d'un axe (19) de rotation et qui présente plusieurs chambres (35) de piston orientées radialement vers l'extérieur par rapport à l'axe (19) de rotation,
dotée de plusieurs pistons (50), desquels chacun est logé de façon à pouvoir coulisser dans une chambre (35) de piston et qui, au moins sur une partie de leur longueur, présentent une section transversale de guidage et d'étanchéité de forme non circulaire, laquelle correspond à une section transversale de guidage et d'étanchéité des chambres (35) de piston, qui est de forme non circulaire en conséquence et reste invariable jusqu'à la face extérieure du rotor,
et dotée de rouleaux (58) cylindriques, qui sont portés par les pistons (50) dans des évidements (56) de guidage, qui ont l'axe (59) de rotation orienté dans la direction de l'axe de rotation du rotor (18), qui permettent aux pistons (50) de venir s'appuyer contre le stator (15) et qui présentent deux faces (60) détournées l'une de l'autre, perpendiculaires à leur axe (59) de rotation,
**caractérisée en ce que** les chambres (35) de piston présentent deux segments (44) de cloison dressés perpendiculairement à l'axe (59) de rotation des rouleaux (58) et que l'espacement des deux faces (60) d'un rouleau (58) n'est que légèrement inférieur à l'espacement des deux segments (44) de cloison plane des chambres (35) de piston.

2. Une machine hydraulique à pistons radiaux selon la revendication n° 1, **caractérisée en ce que** les deux segments (44) de cloison plane d'une chambre (35) de piston sont plus étroits que le diamètre d'un rouleau (58) et qu'un rouleau (58) est décalé au niveau de chacune de ses extrémités par rapport à une collerette (61) de diamètre plus faible, dont le diamètre est tout au plus égal à la largeur d'un segment (44) de cloison plane d'une chambre (35) de piston.

3. Une machine hydraulique à pistons radiaux selon la revendication n° 2, **caractérisée en ce que** la largeur d'un segment (44) de cloison plane d'une chambre (35) de piston ne s'élève qu'à environ soixante pour cent du diamètre d'un rouleau (58).

4. Une machine hydraulique à pistons radiaux selon la revendication n° 2 ou n° 3, **caractérisée en ce que** l'étendue de la collerette (61) dans la direction de l'axe (59) d'un rouleau (58) s'élève à environ un quarantième de la longueur totale d'un rouleau (58).

5. Une machine hydraulique à pistons radiaux selon une revendication précédente, **caractérisée en ce que** de part et d'autre, au niveau de chacun des segments (44) de cloison plane d'une chambre (35) de piston, vient s'adjoindre un segment (45) de cloison courbe présentant un rayon constant.

6. Une machine hydraulique à pistons radiaux selon la revendication n° 5, **caractérisée en ce que** le segment (45) de cloison courbe s'étend, au moins de façon approximative, sur 90 degrés.

7. Une machine hydraulique à pistons radiaux selon une revendication précédente, **caractérisée en ce que** chacune des chambres (35) de piston présente une première chambre (36) partielle, qui est disposée complètement à l'extérieur du rotor (18) dans la direction radiale et qui présente la section transversale de forme non circulaire, et une seconde chambre (38) partielle de section transversale plus faible, qui est disposée plus près de l'axe (19) de rotation du rotor (18) que la première chambre (36) partielle, où les pistons (50) plongent de par une prolongation (52) de guidage et dont la section transversale est parfaitement circulaire.

8. Une machine hydraulique à pistons radiaux selon les revendications n° 6 et n° 7, **caractérisée en ce que** le rayon d'un segment (45) de cloison courbe s'adjoignant à un segment (44) de cloison plane et le rayon de la seconde chambre (38) partielle parfaitement circulaire d'une chambre (35) de piston sont égaux.
